# FASCICULE DE BREVET EUROPEEN

(11) **EP 1 419 855 B1**
(45) Date de publication et mention de la délivrance du brevet: **04.03.2009**
(21) Numéro de dépôt: 03292621.4
(22) Date de dépôt: 21.10.2003
(51) Int. Cl.: B25C 1/18, B25C 5/16

(54) **Tube d'alimentation en éléments de fixation pour un appareil de fixation**
Rohr zur Zuführung von Befestigungsmitteln für ein Nagelgerät
Tube for supplying fastening means for a fastener driving tool

(30) Priorité: 30.10.2002 FR 0213597
(43) Date de publication de la demande: 19.05.2004
(73) Titulaire: SOCIETE DE PROSPECTION ET D'INVENTIONS TECHNIQUES SPIT, 26501 Bourg-Les-Valence (FR)
(72) Inventeur: Vetoretti, Alain, 26500 Bourg les Valence (FR); Herelier, Patrick, 07300 Saint Jean de Muzols (FR)
(74) Mandataire: Bloch, Gérard

(56) Documents cités:
- EP-A- 0 567 240
- DE-A- 19 541 674
- US-A- 4 336 872
- US-A- 5 692 664

## Description

L'invention concerne un tube d'alimentation d'éléments de fixation à tête circulaire pour un appareil de fixation, en materiau transparent, selon le préambule de la revendication 1. Un tel tube est connu du document DE 19 541 674..

La demande s'applique à tous types d'appareil de fixation utilisant des éléments de fixation comportant une tête et une tige. Elle s'applique donc notamment aux appareils de scellement pour l'enfoncement de clous ou encore aux visseuses automatiques permettant le vissage de vis. La suite de la description fera souvent référence aux appareils de scellement, mais la demanderesse n'entend pas se limiter à ce type d'appareil.

Ainsi, dans un appareil de scellement, à tir indirect, les clous sont introduits dans le canon de l'appareil, à l'avant de la masselotte, par un tube souple d'alimentation s'étendant entre le canon, en aval, et un entonnoir, en amont, entonnoir destiné à recevoir un étui-chargeur de clous qu'on fait tomber et glisser dans le tube après déverrouillage du fond de l'entonnoir.

Les tubes souples d'alimentation sont en matériau transparent pour connaître l'état de remplissage du tube d'alimentation. Or, après un certain usage et donc des frottements de clous, essentiellement par leur tête circulaire, contre la paroi intérieure du tube, cette paroi s'opacifie.

La présente invention vise à préserver la qualité de transparence du tube d'alimentation.

A cet effet, l'invention concerne un tube d'alimentation d'éléments de fixation, à tête circulaire, pour un appareil de fixation, en matériau transparent, caractérisé par le fait que sa section intérieure effective n'est pas circulaire.

Du fait du caractère non circulaire de la section du tube, une partie de sa paroi intérieure échappe au contact des têtes des éléments de fixation, lorsqu'ils glissent dans le tube, et reste donc transparente.

Dans une forme de réalisation intéressante, la paroi intérieure du tube est nervurée longitudinalement, les nervures pouvant être rapportées sur une paroi intérieure d'origine à section circulaire, sous forme de godrons en matériau différent de celui du tube.

Dans une autre forme de réalisation, la section intérieure du tube est sensiblement polygonale, par exemple triangulaire.

Dans une forme encore autre, la section intérieure du tube a une forme sensiblement étoilée curviligne.

L'invention sera mieux comprise à l'aide de la description suivante des formes de réalisation préférées du tube de l'invention, en référence au dessin annexé, sur lequel :
- la figure 1 représente un appareil de scellement avec un tube de la présente invention ;
- la figure 2 représente une vue en coupe d'un tube de l'art antérieur, avec un clou;
- la figure 3 représente une vue en coupe d'une première forme de réalisation du tube de la présente invention ;
- la figure 4 représente une vue en coupe d'une deuxième forme de réalisation du tube de la présente invention ;
- la figure 5 représente une vue en coupe d'une troisième forme de réalisation du tube de la présente invention, et
- la figure 6 représente une vue en coupe d'une quatrième forme de réalisation du tube de la présente invention.

En référence aux figures 1 et 2, l'appareil de scellement 100, qui est l'exemple d'appareil de fixation ici considéré, est utilisé en position sensiblement verticale par l'utilisateur, qui peut introduire dans un entonnoir 101 prévu à cet effet un étui-chargeur contenant des clous 1. Après déverrouillage de l'entonnoir 101, les clous 1 glissent dans un tube souple 10, jusqu'à l'avant d'une masselotte pour tir indirect, dans un guide tampon 102. L'utilisateur n'a plus alors qu'à actionner une détente 103 pour entraîner les clous dans le support par la masselotte.

En référence à la figure 2, lorsqu'un clou 1, comprenant une tête circulaire 2 et une tige 4, glisse dans le tube 10, à savoir ici un tube 10 à section intérieure effective 11 circulaire, toute la surface intérieure. 11 du tube 10 est susceptible d'être en contact (12) avec la surface latérale 3 de la tête circulaire 2 du clou 1. En effet, même si le diamètre de la tête circulaire 2 du clou 1 est inférieur à celui de la section intérieure circulaire du tube 10, il peut exister une surface de contact 12 entre la surface latérale 3 de la tête circulaire 2 du clou 1 et la surface intérieure 11 du tube 10, cette surface de contact 12 pouvant statistiquement occuper n'importe quelle portion de la surface intérieure 11, lors du glissement du clou 1. Ainsi, toute la surface intérieure 11 du tube 10 est susceptible, au fur et à mesure du passage des clous 1, d'entrer en contact avec la tête circulaire 2 d'un clou 1. Toute la paroi intérieure 11 du tube 10 va donc être altérée par ce passage et s'opacifier.

Le présente invention vise à imposer au clou 1 certaines portions intérieures du tube pour son contact avec ce dernier, permettant au reste de la surface intérieure de demeurer transparente.

Ainsi en référence à la figure 3, la paroi intérieure effective 21 d'un tube 20 est nervurée longitudinalement, les nervures 23 étant conformées de façon à ce que le contact 22 entre la paroi latérale 3 de la tête circulaire 2 du clou 1 et la paroi intérieure effective 21 du tube 20 ne puisse se faire qu'au niveau des nervures longitudinales 23. La surface intérieure 21 ne sera donc opacifiée qu'au niveau des nervures 23. Les nervures 23 sont ici directement injectées avec le reste de la paroi intérieure 21 du tube 20, issues de la même matière que celle du tube 20.

On a reporté les éléments constitutifs de la figure 3 en coupe sur la figure 1 afin de faciliter la compréhension de l'invention.

En référence à la figure 4, on peut prévoir un tube 30 d'origine à section intérieure circulaire, où sont rapportés des godrons 33 d'une matière différente de celle du tube 30, formant des nervures longitudinales 33. Ainsi la surface intérieure effective 31 du tube 30 résulte de l'addition de la surface intérieure circulaire initiale et de la surface intérieure des godrons. C'est en fait la surface intérieure initiale, sauf aux emplacements des godrons 33 où la surface intérieure prise en compte est celle des godrons 33, jusqu'à ce que cette dernière s'éloigne plus du centre du tube que ne s'en éloigne la surface intérieure initiale. Il en résulte que la paroi latérale 3 de la tête circulaire 2 du clou 1 ne peut rentrer en contact (32) avec la surface intérieure effective 31 du tube 30 qu'au niveau des godrons 33. La surface intérieure 31 ne sera donc opacifiée qu'au niveau des godrons 33.

En référence à la figure 5, il est possible d'utiliser un tube 40 à section intérieure effective 41 de forme sensiblement polygonale, ici sensiblement triangulaire. Les dimensions du tube 40 sont conformées de façon à ce que la paroi latérale 3 de la tête circulaire 2 du clou 1 ne puisse jamais rentrer en contact (42) avec les dièdres 43 de la surface intérieure 41 du tube 40. La surface intérieure 41 ne sera donc pas opacifiée au niveau des dièdres 43. Le choix des dimensions du tube 40 influe bien sûr sur la proportion de surface intérieure 41 qui n'entre jamais en contact avec les clous 1.

En référence à la figure 6, il est également intéressant d'utiliser un tube 50 à section intérieure effective 51 de forme sensiblement étoilée curviligne. Le tube 50 est ici conformé de façon à ce que la paroi latérale 3 de la tête circulaire 2 du clou 1 ne puisse jamais rentrer en contact (52) avec les dièdres arrondis 53 de la forme étoilée. La surface intérieure 51 ne sera donc pas opacifiée au niveau des dièdres 53.

Grâce aux divers modes de réalisation de l'invention décrits plus haut, on peut toujours conserver, sur la paroi du tube, des portions transparentes tout au long du tube. Il va de soi que toute autre forme de section intérieure effective du tube est envisageable, tant qu'elle permet de conserver certaines portions hors de tout contact avec la paroi latérale 3 de la tête 2 des clous 1.

On remarquera que la section intérieure du tube de l'invention peut être effective soit pour les clous, soit pour l'opérateur. En fait, ce sont les deux notions qui ont été prises en compte pour, par "effectif', sous-entendre "réel".

## Revendications

1. Tube (20, 30, 40, 50) d'alimentation d'éléments de fixation (1), à tête circulaire (2), pour un appareil de fixation (100), en matériau transparent, **caractérisé par le fait que** sa section intérieure effective (21, 31, 41, 51) n'est pas circulaire **afin de préserver la qualité de transparence du tube pour connaître son état de remplissage.**

2. Tube (20, 30) selon la revendication 1, dont la paroi intérieure (21, 31) est nervurée longitudinalement (23, 33).

3. Tube (20) selon la revendication 2, dont les nervures (23) sont issues de la même matière que celle du tube (20).

4. Tube (30) selon la revendication 2, dont les nervures (33) comprennent des godrons (33) d'une matière différente de celle du tube (30).

5. Tube (40) selon la revendication 1, dont la section intérieure (41) est de forme sensiblement polygonale.

6. Tube (40) selon la revendication 5, dont la section intérieure (41) est de forme sensiblement triangulaire.

7. Tube (50) selon la revendication 1, dont la section intérieure (51) a une forme sensiblement étoilée curviligne.

## Claims

1. Tube (20, 30, 40, 50), made of transparent material, for supplying fastening means (1), having a circular head (2), for a fastener driving tool (100), **characterized in that** its effective internal cross section (21, 31, 41, 51) is not circular in order to preserve the transparency of the tube so that its filling state can be seen.

2. Tube (20, 30) according to Claim 1, the internal wall (21, 31) of which is longitudinally ribbed (23, 33).

3. Tube (20) according to Claim 2, the ribs (23) of which are made of the same material as the tube (20).

4. Tube (30) according to Claim 2, the ribs (33) of which include knurls (33) made of a different material from the tube (30).

5. Tube (40) according to Claim 1, the internal cross section (41) of which is approximately polygonal.

6. Tube (40) according to Claim 5, the internal cross section (41) of which is approximately triangular.

7. Tube (50) according to Claim 1, the internal cross section (51) of which is of an approximately star-shaped curved form.

## Patentansprüche

1. Rohr (20, 30, 40, 50) aus transparentem Material zur Zuführung von Befestigungsmitteln (1) mit kreisförmigem Kopf (2) für ein Befestigungsgerät (100), **dadurch gekennzeichnet, dass** sein innerer effektiver Querschnitt (21, 31, 41, 51) nicht kreisförmig ist, damit die Eigenschaft der Transparenz des Rohrs beibehalten wird, so dass sein Füllzustand ersichtlich ist.

2. Rohr (20, 30) nach Anspruch 1, wobei seine Innenwand (21, 31) in Längsrichtung gerippt (23, 33) ist.

3. Rohr (20) nach Anspruch 2, wobei seine Rippen (23) aus demselben Material wie dem des Rohrs (20) hervorgegangen sind.

4. Rohr (30) nach Anspruch 2, wobei seine Rippen (33) Rundschweifungen (33) aus einem anderen Material als dem des Rohrs (30) umfassen.

5. Rohr (40) nach Anspruch 1, wobei sein innerer Querschnitt (41) eine im Wesentlichen polygonale Form hat.

6. Rohr (40) nach Anspruch 5, wobei sein innerer Querschnitt (41) eine im Wesentlichen dreieckige Form hat.

7. Rohr (50) nach Anspruch 1, wobei sein innerer Querschnitt (51) eine im Wesentlichen sternförmig gekrümmte Form hat.
